# EUROPÄISCHE PATENTANMELDUNG

(11) **EP 4 715 317 A1**
(43) Veröffentlichungstag der Anmeldung: **25.03.2026**
(21) Anmeldenummer: 25203145.5
(22) Anmeldetag: 18.09.2025
(51) Int. Cl.: F41H 1/02

(54) **BALLISTISCHES SCHUTZSYSTEM**

(30) Priorität: 19.09.2024 DE 102024127062; 07.04.2025 DE 202025101900 U
(71) Anmelder: Mehler Vario System GmbH, 36043 Fulda (DE)
(72) Erfinder: Mironova, Tatyana, 36037 Fulda (DE)
(74) Vertreter: Gramm, Lins & Partner Patent- und Rechtsanwälte PartGmbB

(57) **Zusammenfassung**

Die Erfindung betrifft ein ballistisches Schutzsystem mit
- einer ballistischen Schutzweste, die
o eine erste Rückenpanzerung (12),
o eine erste Frontpanzerung (2) und
o eine Frontabdeckung aufweist, die in einen geöffneten und einen geschlossenen Zustand bringbar ist und im geschlossenen Zustand die erste Frontpanzerung (2) überdeckt, und

- einer Überwurfpanzerung, die
o eine zweite Rückenpanzerung und
o eine zweite Frontpanzerung aufweist,

wobei die erste Rückenpanzerung (12) mit der ersten Frontpanzerung (2) über einen ersten Schultersteg (10) und mit der Frontabdeckung über einen zweiten Schultersteg (22) verbunden ist und die zweite Rückenpanzerung mit der zweiten Frontpanzerung über zwei weitere Schulterstege verbunden ist.

## Beschreibung

Die Erfindung betrifft ein Verfahren zum Verwenden eines ballistischen Schutzsystems, das eine ballistische Schutzweste aufweist. Die Erfindung betriff zudem ein solches ballistisches Schutzsystem und eine dafür verwendbare ballistische Schutzweste.

Ballistische Schutzwesten werden seit vielen Jahren verwendet, um den Träger der Schutzweste beispielsweise vor der Wirkung von Projektilen, die aus Schusswaffen abgefeuert werden, zu schützen. Derartige Schutzwesten werden beispielsweise von verschiedenen Einsatzkräften, beispielsweise zur Verbrechensbekämpfung, und verschiedenen Einheiten von Streitkräften verwenden. Eine ballistische Schutzweste weist eine Frontpanzerung auf, mit der die lebenswichtigen Organe, insbesondere Lunge und Herz, des Trägers der Schutzweste vor Verletzungen und Beschädigungen geschützt werden sollen, die für den Träger ansonsten tödlich sind oder zumindest sein können. Eine Frontpanzerung, die auch Brustpanzerung genannt wird, ist in der Schutzweste derart angeordnet, dass sie sich im angelegten Zustand der ballistischen Schutzweste vorn am Träger, also in dessen Brustbereich befindet. Ballistische Schutzwesten verfügen zudem über eine Rückenpanzerung, die so in der ballistischen Schutzweste angeordnet ist, dass die im angelegten Zustand der Schutzweste auf der der Frontpanzerung gegenüberliegenden Seite des Oberkörpers des Trägers, also an dessen Rücken positioniert ist. Auch sie dient dazu, die lebenswichtigen Organe, insbesondere Lunge und Herz des Trägers zu schützen.

Sowohl für die Frontpanzerung als auch für die Rückenpanzerung sind aus dem Stand der Technik unterschiedliche Ausführungen bekannt. Diese weisen beispielsweise unterschiedliche Schutzklassen auf. Gegen Projektile aus kleinen Waffen, beispielsweise Faustfeuerwaffen oder Kurzwaffen wie Pistolen, ist es oftmals ausreichend eine weichballistische Panzerung zu verwenden. Diese hat den Vorteil, relativ leicht und verformbar zu sein, so dass sie relativ angenehm und bequem auch über einen langen Zeitraum hinweg getragen werden kann. Sie hat jedoch den Nachteil eine oft begrenzten oder sogar unzureichenden Schutzwirkung gegen Projektile mit größerem Kaliber und/oder höherer Bewegungsenergie, wie sie beispielsweise aus Gewehren und Langwaffen oder halbautomatischen Waffen abgefeuert werden.

Um gegen derartige Projektile geschützt zu sein, sind hartballistische Panzerungen bekannt, die als Frontpanzerung und/oder Rückenpanzerung verwendet werden können. Diese haben zwar den Vorteil einer besseren Schutzwirkung, sie sind jedoch deutlich schwerer als weichballistische Panzerungen und zudem unbeweglich und nicht verformbar, so dass sie sich nicht oder nur unzureichend an den Körper des Trägers und seine Bewegungen anpassen.

Ballistische Schutzwesten verfügen in der Regel über eine Frontabdeckung, die im angelegten Zustand der Schutzweste die Frontpanzerung überdeckt. Auch in Ausführungsbeispielen der vorliegenden Erfindung weisen diese Frontabdeckungen zwei Seitenteile auf, die entlang einer Verbindungslinie beispielsweise mittels eines Reißverschlusses miteinander verbunden werden können, um die Schutzweste in den geschlossenen Zustand zu bringen. An der Außenseite der Frontabdeckung sind in der Regel Elemente vorhanden, an denen Ausrüstungsgegenstände, beispielsweise Taschenlampen, Funkgeräte, Handschellen oder anderes Equipment, das für den Einsatz des jeweiligen Trägers benötigt wird, befestigt werden können, so dass der Träger der Schutzweste im Einsatz leicht Zugriff auf diese Gegenstände hat.

Die Frontpanzerung ist vorzugsweise so ausgebildet, dass sie jede Stelle des zu schützenden Bereiches gleich gut schützt. Dies bedeutet insbesondere, dass sei nicht zweiteilig ausgebildet sein kann, ohne eine besondere Sicherung oder eine zusätzliche Panzerung für den Bereich vorzusehen, an dem die beiden Teile der Frontpanzerung aneinander anliegen. Eine Schutzweste, die eine mehrteilige Frontpanzerung aufweist, die beispielsweise analog zur Frontabdeckung geteilt ist, ist daher nachteilig und hat für die gleiche Schutzwirkung wie eine Schutzweste mit einstückiger Frontpanzerung einen deutlich höheren Konstruktionsaufwand zur Folge. Daher haben modern ballistische Schutzwesten eine durchgehende vorzugsweis einstückige Frontpanzerung.

Beim Anlegen der Schutzweste befindet sich die Frontpanzerung folglich auf einer Seite, rechts oder links, der Schutzweste. Der Träger führt seine Arme durch die dafür in der Schutzweste vorgesehenen Öffnungen. Die Frontpanzerung, die sich auf einer Seite der Schutzweste befindet, wird dann über den Brustbereich des Trägers gelegt, so dass sie sich vollständig, zumindest aber nahezu, in der Position befindet, in der sie sich auch bei vollständig angelegter Schutzweste befindet. Die Innenseite der Frontabdeckung weist auf der Seite, an der sich nicht die Frontpanzerung befindet, eine Tasche auf, in die die Frontpanzerung eingesteckt oder eingeführt wird. Dann wird die Frontabdeckung geschlossen.

Nachteilig ist, dass es nicht sinnvoll möglich ist, die Panzerung zu verstärken, sollte im Laufe eines Einsatzes erkannt werden, dass eine andere, vorzugsweise stärkere Panzerung erforderlich oder gewünscht ist. Wenn eine weitere Weste mit anderer Panzerung über eine bereits angelegte Schutzweste angelegt wird, sind alle Ausrüstungselemente, die an der Außenseite der Frontabdeckung der ersten Schutzweste angeordnet sind, nicht mehr von außen zugänglich oder müssten vor dem Anlegen einer weiteren Weste von der Frontabdeckung entfernt und nach dem Anlegen der zusätzlichen Weste wieder befestigt werden. Dies kostet Zeit, die in Einsatzsituation mit Schusswaffengebrauch in der Regel nicht vorhanden ist.

Der Erfindung liegt daher die Aufgabe zugrunde, ein ballistisches Schutzsystem vorzuschlagen, dass diese Nachteile vermindert oder vollständig behebt.

Die Erfindung löst die gestellte Aufgabe durch ein ballistisches Schutzsystem mit einer ballistischen Schutzweste, die eine erste Rückenpanzerung, eine erste Frontpanzerung und eine Frontabdeckung aufweist, die in einen geöffneten und einen geschlossenen Zustand bringbar ist und im geschlossenen Zustand die erste Frontpanzerung überdeckt, und einer Überwurfpanzerung, die eine zweite Rückenpanzerung und eine zweite Frontpanzerung aufweist, wobei die erste Rückenpanzerung mit der ersten Frontpanzerung über einen ersten Schultersteg und mit der Frontabdeckung über einen zweiten Schultersteg verbunden ist und die zweite Rückenpanzerung mit der zweiten Frontpanzerung über zwei weitere Schulterstege verbunden ist.

Das Schutzsystem weist also eine ballistische Schutzweste und eine Überwurfpanzerung auf. Die ballistische Schutzweste weist die erste Frontpanzerung und die erste Rückenpanzerung auf, die einige oder alle der vorgenannten Merkmale, die aus dem Stand der Technik bekannt sind, aufweisen können. Die Schutzweste weist zudem eine Frontabdeckung auf, die im geschlossenen Zustand die erste Frontpanzerung abdeckt. An der Außenseite der Frontabdeckung sind vorzugsweise, wie aus dem Stand der Technik bekannt, Möglichkeit vorhanden, Ausrüstungsgegenstände und Equipment zu positionieren und anzuordnen, sodass der Träger der ballistischen Schutzweste leichten Zugriff darauf hat. Wird die Schutzweste getragen, ist dies in der Regel die Situation, in der sich der Träger befindet.

Für den Fall, dass die Schutzwirkung, die durch die erste Frontpanzerung und die erste Rückenpanzerung herbeigeführt wird, nicht mehr als ausreichend angesehen wird, verfügt das ballistische Schutzsystem über die Überwurfpanzerung, die eine zweite Frontpanzerung und eine zweite Rückenpanzerung aufweist. Die zweite Frontpanzerung ist mit der zweiten Rückenpanzerung über zwei weitere Schulterstege verbunden. Die beiden weiteren Schulterstege, die zweite Frontpanzerung und die zweite Rückenpanzerung umgeben somit eine Öffnung, durch die beim Anlegen der Überwurfpanzerung der Kopf des Trägers hindurchgeführt wird. Ziel ist es, diese Überwurfpanzerung anzulegen, ohne die ballistische Schutzweste und die durch sie erreichte Schutzwirkung abzulegen oder zu schwächen. Dazu wird in einem ersten Schritt die Frontabdeckung in den geöffneten Zustand überführt.

In diesem geöffneten Zustand der Frontabdeckung wird die Überwurfpanzerung angelegt. Dazu wird der Kopf des Trägers durch die Öffnung hindurchgeführt, die in der Überwurfpanzerung vorhanden ist und die durch die zweite Frontpanzerung, die zweite Rückenpanzerung und die beiden weiteren Schulterstege gebildet wird. Anschließend wird die Frontabdeckung wieder in den geschlossenen Zustand überführt und deckt so auch die zweite Frontpanzerung, die sich nun zwischen der Frontabdeckung und der ersten Frontpanzerung befindet, ab. Die zweite Frontpanzerung befindet sich also auf der vom Körper des Trägers abgewandten Seite der ersten Frontpanzerung. Die zweite Rückenpanzerung befindet sich auf der vom Körper des Trägers abgewandten Seite der ersten Rückenpanzerung.

Gegenstände und Equipment, das sich auf der Außenseite der Frontabdeckung befindet, ist weiterhin zugänglich und muss nicht zeitaufwendig entfernt und an einer anderen Frontabdeckung wieder befestigt werden.

In einer bevorzugten Ausgestaltung verfügt die Frontabdeckung über zwei Seitenelemente, die entlang einer Verbindungslinie lösbar miteinander verbunden oder verbindbar sind. Diese Verbindungslinie erstreckt sich vorzugsweise von oben nach unten über die Brust des Trägers, vorzugsweise in der Mitte der Frontabdeckung. Entlang dieser Linie können Druckknöpfe, Klettverschlusselement oder andere Einzelelemente angeordnet und vorhanden sein, mit denen die beiden Seitenelemente der Frontabdeckung miteinander verbunden werden können. In einer besonders bevorzugten Ausgestaltung erstreckt sich entlang der Verbindungslinie ein Reißverschluss, der verwendet wird, um die beiden Seitenelemente miteinander zu verbinden, um die Frontabdeckung aus dem geöffneten in den geschlossenen Zustand zu bringen. Umgekehrt wird der Reißverschluss geöffnet, um die Frontabdeckung aus dem geschlossenen Zustand in den geöffneten Zustand zu bringen.

In einer besonders bevorzugten Ausgestaltung der vorliegenden Erfindung verfügt die Frontabdeckung über eine Verbindungslasche. Diese ist vorzugsweise lösbar mit der ersten Frontpanzerung verbindbar. In einer bevorzugten Ausgestaltung befindet sich dafür an der Verbindungslasche ein Klettelement und an der vom Körper des Trägers abgewandten Seite der ersten Frontpanzerung das entsprechende Gegenelement. Vorzugsweise ist die Verbindungslasche auf der Innenseite, also der dem Körper des Trägers zugewandten Seite, der Frontabdeckung angeordnet. Dies kann vorzugsweise in einer nicht lösbaren Weise, beispielsweise durch Annähen geschehen. Wie bereits dargelegt, ist die erste Frontpanzerung in der Regel nur auf einer Seite mit der Frontabdeckung verbunden, um zu verhindern, dass sie aus mehreren Teilen zusammengesetzt werden muss, was bei den Verbindungsstellen zu zusätzlichem Herstellungsaufwand und/oder einer verringerten Schutzwirkung führt. Durch die Verbindungslasche ist es möglich, auch das Seitenelement der Frontabdeckung, das sich nicht auf der Seite befindet, auf der die erste Frontpanzerung mit der Frontabdeckung verbunden ist, mit der Frontpanzerung zu verbinden.

Zusätzlich oder alternativ dazu ist die Verbindungslasche mit dem zweiten Schultersteg lösbar verbunden. Es hat sich als vorteilhaft herausgestellt, wenn in diesem Fall das Seitenelement, an dem die Verbindungslasche angeordnet ist, zusätzlich mit der Verbindungslasche lösbar verbunden ist. Diese zusätzliche Verbindung befindet sich vorzugsweise in dem Bereich, in dem die Verbindungslasche mit dem zweiten Schultersteg verbunden ist. Damit ergibt sich in dieser Ausgestaltung folgende Situation: Die Verbindungslasche ist mit ihrer Innenseite, also der dem Körper des Trägers zugewandten Seite, mit dem zweiten Schultersteg verbunden. Diese Verbindung wird erzeugt, wenn die ballistische Schutzweste angelegt wird. Soll die ballistische Schutzweste abgelegt werden, ist diese Verbindung vorzugsweise zu lösen.

In dem Bereich, in dem die Innenseite der Verbindungslasche mit dem zweiten Schultersteg verbunden oder verbindbar ist, ist die Außenseite der Verbindungslasche, die der Innenseite gegenüberliegt, mit dem Seitenelement der Frontabdeckung verbunden. Diese Verbindung wird gelöst, um die Frontabdeckung in den geöffneten Zustand zu bringen, der benötigt wird, wenn die Überwurfpanzerung eingesetzt werden soll.

Alle diese Verbindungen werden vorzugsweise durch Klettverbindungen erreicht, wobei zu beachten ist, dass auch andere lösbare Verbindungen, insbesondere lösbare Formschlussverbindungen möglich sind.

Beim Anlegen der ballistischen Schutzweste sind folglich die beiden Seitenelemente der Frontabdeckung nicht entlang der Verbindungslinie miteinander verbunden. Zusätzlich ist in bevorzugten Ausgestaltungen die lösbare Verbindung zwischen der Verbindungslasche und dem zweiten Schultersteg gelöst, sodass diese beiden Elemente nicht miteinander verbunden sind. Die Verbindungslasche ist jedoch vorzugsweise mit ihrer Außenseite mit der Innenseite des Seitenelementes, an dem sie vorzugsweise angenähert ist, lösbar befestigt. Nachdem der Träger die ballistische Schutzweste soweit angelegt hat, dass sie sich an seinem Oberkörper befindet, wird die erste Frontpanzerung, die nur auf einer Seite mit der Frontabdeckung, vorzugsweise mit einem der Seitenelemente der Frontabdeckung, verbunden ist, in die richtige Position gebracht. Dazu kann auf der Innenseite des jeweils anderen Seitenelementes eine Tasche vorhanden sein, in die die erste Frontpanzerung eingesteckt wird. Die Verbindungslasche wird vorzugsweise mit der Außenseite der ersten Frontpanzerung verbunden und hält diese so in Position. Die Verbindungslasche wird zudem mit dem zweiten Schultersteg verbunden. Die beiden Seitenelemente werden entlang der Verbindungslinie miteinander verbunden. Die Frontabdeckung befindet sich im geschlossenen Zustand.

Soll nun die Überwurfpanzerung verwendet werden, um einen besseren Schutz für den Träger des Systems zu erreichen, wird die Frontabdeckung in den geöffneten Zustand gebracht. Dazu werden die beiden Seitenelemente der Frontabdeckung entlang der Verbindungslinie voneinander getrennt, in dem beispielsweise ein dort vorhandener Reißverschluss geöffnet wird. Vorzugsweise bleibt die Verbindungslasche sowohl mit der ersten Frontpanzerung als auch mit dem zweiten Schultersteg verbunden. Besonders bevorzugt wird jedoch die lösbare Verbindung zwischen der Verbindungslasche und dem zweiten Element der Frontabdeckung gelöst. In diesem Zustand kann das Seitenelement der Frontabdeckung aufgeklappt werden.

Das zweite Seitenelement, an dem sich nicht notwendigerweise ebenfalls eine Verbindungslasche befindet, ist vorzugsweise mit dem ersten Schultersteg lösbar verbunden. Der erste Schultersteg verbindet die erste Rückenpanzerung mit der ersten Frontpanzerung. Nach dem die Verbindung zwischen dem zweiten Seitenelement und im ersten Schultersteg gelöst ist, kann auch dieses Seitenelement aufgeklappt werden. In diesem Zustand wird die Überwurfpanzerung wie beschrieben angelegt. Die zweite Rückenpanzerung überdeckt dann die erste Rückenpanzerung. Die zweite Frontpanzerung überdeckt dann die erste Frontpanzerung.

Danach wird die Frontabdeckung wieder in den geschlossenen Zustand zurückgebracht. Dazu wird vorzugsweise das zweite Seitenelement mit einem der zwei weiteren Schultersteg verbunden. Vorzugsweise wird das andere Seitenelement, an dem sich die Verbindungslasche befindet, in dem anderen der beiden weiteren Schultersteg verbunden. Damit befindet sich in diesem Zustand der weitere Schultersteg zwischen der Verbindungslasche und dem Seitenelement der Frontabdeckung. Gleichzeitig befindet sich die Verbindungslasche zwischen dem zweiten Schultersteg und dem weiteren Schultersteg. Es werden die beiden Seitenelemente der Frontabdeckung entlang der Verbindungslinie miteinander verbunden.

Vorzugsweise weist die Überwurfpanzerung einen Seitenverschluss auf, der zwei jeweils mit einem Ende an der zweiten Rückenpanzerung angeordnete Gurte beinhaltet, deren jeweils andere Enden miteinander verbindbar sind. Die beiden Gurte weisen ein erstes Ende auf, mit dem Sie an der zweiten Rückenpanzerung, vorzugsweise in deren unterem Bereich, angeordnet, beispielsweise angenäht oder angeschweißt sind. Dem ersten Ende gegenüberliegend weisen beide Gurte ein zweites Ende auf. Diese beiden Enden sind miteinander verbindbar. Diese Verbindung erfolgt vorzugsweise vor der Frontabdeckung, vorzugswiese also im Bereich des Bauches des Trägers des Schutzsystems. An den Enden der Gurte sind vorzugsweise Formschlusselemente angeordnet, die miteinander in Eingriff gebracht werden, um die Verbindung zwischen den beiden zweiten Enden der Gurte herzustellen, die dann eine formschlüssige Verbindung ist. Die Formschlusselemente beinhalten vorzugsweise ein Klettverschlusselement und ein Gegenelement. In einer bevorzugten Ausgestaltung ist auf der dem Körper des Trägers zugewandten Seite der zweiten Enden beider Gurte ein Klettverschlusselement oder ein Gegenelement angeordnet. Auf der dem Körper des Trägers abgewandten Seite der zweiten Enden der Gurte sind dann ein Gegenelement oder ein Klettverschlusselement angeordnet. Werden die beiden zweiten Enden übereinander gelegt liegt eine dem Körper des Trägers zugewandte Seide an einer dem Körper des Trägers abgewandten Seite an, so dass ein Klettverschlusselement und ein Gegenelement aneinander anliegen und miteinander in Eingriff gebracht werden.

Die Gurte können aus einem elastischen und/oder einem inelastischen Material, beispielsweise Textil hergestellt sein. Das Material kann aus Naturfasern und/oder Kunststofffasern hergestellt sein. Ein mögliches Material ist unter dem Begriff "Gurtband" bekannt und ist beispielsweise aus einem Polypropylen.

Im verbundenen Zustand verlaufen die beiden Gurte von der zweiten Rückenpanzerung um den Körper des Trägers seitlich herum, weswegen von einem Seitenverschluss gesprochen wird.

Vorteilhafterweise weist die Frontabdeckung zwei Kontaktbereiche auf, an denen jeweils eines der anderen Enden, also der zweiten Enden der Gurte, befestigbar ist. Die Kontaktbereiche weisen vorzugsweise Formschlusselemente auf, die zu den Formschlusselementen auf der dem Körper des Trägers zugewandten Seite der zweiten Enden der Gurte korrespondierend ausgebildet sind.

Besonders bevorzugt weist die Fronstabdeckung zwei Klappen auf, die in einem zugeklappten Zustand jeweils einen Kontaktbereich überdecken und in einem aufgeklappten Zustand den jeweils einen Kontaktbereich zugänglich machen. Um den Seitenverschluss zu schließen, werden vorzugsweise die beiden Klappen in den aufgeklappten Zustand gebracht. Die Klappen sind vorzugsweise textile Klappen, an denen sich an der Außenseite Befestigungselemente zum Befestigen und Verstauen von Ausrüstungsgegenständen befinden. Die Klappen sind vorzugsweise am Rest der Frontabdeckung angenäht. Werden die Klappen in den aufgeklappten Zustand gebracht, werden die Kontaktbereiche zugänglich und die zweiten Enden der Gurte können an den Kontaktflächen angeordnet und mit diesen verbunden werden. Danach werden die Klappen wieder in den zugeklappten Zustand gebracht, in dem sie dann sowohl die Kontaktbereiche als auch die zweiten Enden der Gurte überdecken. Damit sind Ausrüstungsgegenstände, die an der Außenseite der Klappen angeordnet sind, wieder leicht erreichbar und zugänglich.

Die Erfindung löst die gestellte Aufgabe zudem durch eine ballistische Schutzweste, die in einem ballistische Schutzsystem der hier beschriebenen Art verwendet werden kann.

Vorzugsweise weist die Frontabdeckung eine Verbindungslasche auf. Die erste Rückenpanzerung ist vorzugsweise über den zweiten Schultersteg mit der Verbindungslasche verbunden, die mit der ersten Frontpanzerung verbunden oder verbindbar ist. Vorzugsweise ist die Verbindungslasche mit einer Innenseite eines Seitenelementes der Frontabdeckung verbunden, beispielsweise angenäht. Alternativ dazu ist die Verbindungslasche über einen Textilstreifen, vorzugsweise einen elastischen Textilstreifen, mit der Innenseite eines der Seitenelemente verbunden.

Die Erfindung löst die gestellte Aufgabe weiter durch ein Verfahren zum Verwenden eines ballistischen Schutzsystems der hier beschriebenen Art, wobei das Verfahren folgende Schritte aufweist:
a) Anlegen der ballistischen Schutzweste an den Oberkörper des Trägers,
b) Überführen der Frontabdeckung in den geöffneten Zustand,
c) Anlegen der Überwurfpanzerung, indem der Kopf des Trägers durch eine aus der zweiten Rückenpanzerung, der zweiten Frontpanzerung und die zwei weiteren Schulterstege gebildete Öffnung hindurchgesteckt wird,
d) Überführen der Frontabdeckung in den geschlossenen Zustand, so dass die Frontabdeckung die zweite Frontpanzerung überdeckt.

In einer bevorzugten Ausgestaltung weist die die Frontabdeckung zwei Seitenelemente auf, die entlang einer Verbindungslinie lösbar miteinander verbunden werden, wenn die Frontabdeckung in den geschlossenen Zustand überführt wird.

Vorzugsweise wird ein Seitenelement mit dem zweiten Schultersteg lösbar verbunden, wenn die Frontabdeckung in den geschlossenen Zustand überführt wird.

Vorteilhafterweise überdeckt nach dem Überführen der Frontabdeckung in den geschlossenen Zustand im Schritt d) die zweite Rückenpanzerung die erste Rückenpanzerung. Außerdem überdeckt die zweite Frontpanzerung die erste Frontpanzerung und die zwei weiteren Schulterstege den ersten Schultersteg und den zweiten Schultersteg überdecken.

Mithilfe der beiliegenden Zeichnungen wird nachfolgend ein Ausführungsbeispiel der vorliegenden Erfindung näher erläutert. Dabei zeigen die
- Fig. 1 bis 6 -: eine ballistische Schutzweste für eine ballistische Schutzsystem gemäß einem Ausführungsbeispiel der vorliegenden Erfindung,
- Fig. 7 bis 8 -: ein ballistisches Schutzsystem im angelegten Zustand,
- Fig. 9 bis 11 -: eine Überwurfpanzerung und
- Fig. 12 und 13: - ein ballistisches Schutzsystem im angelegten Zustand.

Figur 1 zeigt die ballistische Schutzweste in dem Zustand, in dem sie angelegt wird. Man erkennt eine erste Frontpanzerung 2 sowie eine aufgeklappte Frontabdeckung, die ein erstes Seitenelement 4 und ein zweites Seitenelement 6 aufweist. Die beiden Seitenelemente 4, 6 sind über ein Formschlusselemente, das im gezeigten Ausführungsbeispiel als Reißverschluss 8 ausgebildet ist, entlang einer Verbindungslinie miteinander verbindbar. Man erkennt zudem einen ersten Schultersteg 10, über den die erste Frontpanzerung 2 mit einer ersten Rückenpanzerung 12 verbunden ist, die in der gezeigten Darstellung unter der ersten Frontpanzerung 2 angeordnet ist und deswegen nur mit einem kleinen Abschnitt zu sehen ist. Die erste Frontpanzerung verfügt über eine Lasche 30, die beispielsweise mittels Klettverschlusses mit dem ersten Schultersteg 10 verbunden ist. Die erste Frontpanzerung 2 ist zudem über einen Verbinder 28 mit dem ersten Seitenelement 4 der Frontabdeckung verbunden. Dieser Verbinder 28 ist im gezeigten Ausführungsbeispiel ein elastischer Textilstreifen, kann aber auch als Naht ausgebildet sein.

Am zweiten Seitenelement 6 befindet sich eine Verbindungslasche 14, die vorzugsweise mit dem zweiten Seitenelement 6 unlösbar verbunden, beispielsweise mit ihm vernäht ist. In Figur 1 ist die Verbindungslasche 14 aufgeklappt, sodass ihre Innenseite zu erkennen ist, die dem Körper des Trägers der ballistischen Schutzweste zugewandt ist, wenn die ballistische Schutzweste getragen wird. Man erkennt auf dieser Innenseite der Verbindungslasche 14 ein Formschlusselemente, dass im gezeigten Ausführungsbeispiel als Klettverschlusselement 16 ausgebildet ist. Auf der Außenseite der ersten Frontpanzerung 2 befindet sich das entsprechende Gegenelement 18, das mit dem Klettverschlusselement 16 eine formschlüssige Verbindung eingehen kann, wodurch die Verbindungslasche 14 mit der Außenseite der ersten Frontpanzerung 2 verbunden werden kann. Die Verbindungslasche 14 ist mit dem zweiten Schultersteg 22 der ersten Rückenpanzerung 12 verbunden. Dazu verfügt die Verbindungslasche 14 über eine Lasche 32, die mittels Klettverschlusses mit dem zweiten Schultersteg 22 der ersten Rückenpanzerung 14 verbunden ist.

Dieser Zustand ist in Figur 2 dargestellt. Man erkennt, dass die Verbindungslasche 14 zugeklappt ist, sodass nun Ihre Außenseite sichtbar ist. Die Verbindungslasche 16 ist entlang einer Naht 20 mit der Innenseite des zweiten Seitenelement des 6 verbunden. Statt einer Naht 20 kann auch ein Verbinder, beispielsweise ein elastischer Textilstreifen verwendet werden. Die Verbindungslasche 14 ist Teil der Frontabdeckung, zu der auch das zweite Seitenelement 6 gehört. In Figur 2 ist zudem ein zweiter Schultersteg 22 dargestellt, über den die Verbindungslasche 14, und damit die erste Frontpanzerung 2 mit der ersten Rückenpanzerung 12 verbunden ist. Auf der Innenseite des zweiten Seitenelement des 6 ist zudem eine Tasche 24 angedeutet, in die das in den Figuren 1 und 2 rechte Ende der ersten Frontpanzerung eingesteckt werden kann, wenn die ballistische Schutzweste angelegt wird. Auf dem ersten Schultersteg 10 und dem zweiten Schultersteg 22 ist ebenfalls jeweils ein Klettelement angeordnet, dass mit einem entsprechenden Gegenelement, auf der Innenseite des ersten Seitenelementes 4 und des zweiten Seitenelement des 6 zusammenwirken kann. Diese formschlüssigen Verbindungen werden vorzugsweise erzeugt, wenn die Frontabdeckung der ballistischen Schutzweste in den geschlossenen Zustand gebracht wird.

Dieser Zustand ist in Figur 3 dargestellt. Das erste Seitenelement 4 und das zweite Seitenelement 6 sind über den Reißverschluss 8 entlang der Verbindungslinie miteinander verbunden. Auf der nun gezeigten Außenseite der beiden Seitenelemente 4, 6 sind verschiedene Elemente angeordnet, an denen Ausrüstungsgegenstände, beispielsweise ein Funkgerät oder eine Taschenlampe angeordnet werden können. Beide Seitenelemente 4, 6 weisen eine Klappe 34 auf, die im zugeklappten Zustand dargestellt ist.

Die Figuren 4 bis 6 zeigen den ersten Schultersteg 10 in verschiedenen Zuständen. In Figur 4 ist gegenüber der in Figur 3 gezeigten Anordnung eine Frontlasche 26, die mittels einer Klettverbindung am ersten Schultersteg 10 angeordnet war, gelöst worden. Dies ist beispielsweise sinnvoll, wenn eine nicht dargestellte Überwurfpanzerung angelegt wurde und die Frontabdeckung der ballistischen Schutzweste aus dem geöffneten Zustand in den geschlossenen Zustand gebracht werden soll. Dabei wird vorzugsweise zunächst der Reißverschluss 8 geschlossen, wodurch sich die zweite Frontpanzerung der Überwurfpanzerung zwischen der ersten Frontpanzerung und den beiden Seitenelementen 4, 6 der Frontabdeckung befindet. Wenn der Reißverschluss 8 geschlossen wird, ist vorzugsweise die in Figur 4 gezeigte Frontlasche 26 vom ersten Schultersteg 10 wie in Figur 4 dargestellt, getrennt worden. Ein zweiter Schultersteg, der Teil der Überwurfpanzerung ist, liegt dann auf dem ersten Schultersteg 10 auf und weist vorzugsweise ebenfalls ein Gegenelement für das an der Frontlasche 26 vorhandene Klettverschlusselement auf. Wird die Frontlasche 26 wieder nach oben geklappt, liegt sie auf dem zweiten Schultersteg auf, sodass vorzugsweise das Klettverschlusselement der Frontlasche 26 mit dem am zweiten Schultersteg vorhandenen Gegenelement formschlüssig verbunden ist.

In den Figuren 5 und 6 ist dargestellt, dass der erste Schultersteg 10 "Y"-Klettverbindung ausgebildet ist.

Figur 7 und 8 zeigen ein ballistisches Schutzsystem gemäß einem Ausführungsbeispiel der vorliegenden Erfindung im angelegten Zustand in einer Frontalansicht. Man erkennt die links dargestellte Klapp 34 des ersten Seitenelementes 4 in der aufgeklappten Position, so dass ein darunter liegender Kontaktbereich 36 zugänglich ist. Dieser ist mit einem Formschlusselement ausgerüstet, das im gezeigten Ausführungsbeispiel ein Klettverschlusselement ist. In Figur 8 ist gezeigt, dass ein zweites Ende 40 eines Gurtes 42 an dem Kontaktbereich 36 angeordnet ist.

Figur 9 zeigt eine Überwurfpanzerung gemäß einem Ausführungsbeispiel der vorliegenden Erfindung im ausgebreiteten Zustand. Sie verfügt über eine zweite Frontpanzerung 44, die über zwei weitere Schulterstege 50 mit einer zweiten Rückenpanzerung 46 verbunden ist. An deren unterem Ende, das in Figur 9 rechts dargestellt ist, sind zwei Gurte 42 eines Seitenverschlusses angeordnet, deren zweite Enden 40 frei sind. Die ersten Enden 38 sind nicht zu erkennen, da sie von einer Rückenklappe 48 überdeckt sind. An der zweiten Frontpanzerung 44 sind zwei Verbinder 28 angeordnet, mit denen die zweite Frontpanzerung 44 im angelegten Zustand mit der Frontabdeckung, vorzugsweise mit beiden Seitenelementen 4, 6 verbunden werden kann.

Figur 10 zeigt eine Frontansicht einer Überwurfpanzerung. Man erkennt die zweite Frontpanzerung 44 mit den beiden daran angeordneten Verbindern 28 und den beiden weiteren Schulterstegen 50. Vor der zweiten Frontpanzerung sind die beiden zweiten Enden 40 der beiden Gurte 42 zusammengeführt und über die Formschlusselemente miteinander verbunden. In Figur 11 ist die Rückansicht dargestellt, wobei die Rückenklappe 48 im aufgeklappten Zustand gezeigt ist. Daher sind die beiden ersten Enden 38 der Gurte 42 zu erkennen, die an einem Kontaktelement der zweiten Rückenpanzerung 46 angeordnet sind.

In den Figuren 12 und 13 sind Rückansicht (Figur 12) und Frontalansicht (Figur 13) des ballistischen Schutzsystems dargestellt. In Figur 12 ist die Überwurfpanzerung angelegt, die beiden Gurte 42 sind jedoch noch nicht vor dem Körper des Trägers geschlossen worden, sondern hängen in Figur 12 noch lose herab. Die Rückenklappe 48 der zweiten Rückenpanzerung 46 ist im zugeklappten Zustand dargestellt und die beiden weiteren Schulterstege 50 verlaufen über die Schultern des Trägers. In Figur 13 ist die Frontalansicht dargestellt, wobei die beiden Seitenelemente 4, 6 geöffnet und nicht über den Reißverschluss miteinander verbunden sind. Man erkennt, dass die zweite Frontpanzerung 46 über der ersten Frontpanzerung getragen wird und dass die beiden weiteren Schulterstege 50 über dem ersten Schultersteg und dem zweiten Schultersteg verlaufen.

### Bezugszeichenliste

2 erste Frontpanzerung
4 erstes Seitenelement
6 zweites Seitenelement
8 Reißverschluss
10 erster Schultersteg
12 erste Rückenpanzerung
14 Verbindungslasche
16 Klettverschlusselement
18 Gegenelement
20 Naht
22 zweiter Schultersteg
24 Tasche
26 Frontlasche
28 Verbinder
30 Lasche
32 Lasche
34 Klappe
36 Kontaktbereich
38 erstes Ende
40 zweites Ende
42 Gurt
44 zweite Frontpanzerung
46 zweite Rückenpanzerung
48 Rückenklappe
50 weiterer Schultersteg

## Patentansprüche

1. Ballistisches Schutzsystem mit
- einer ballistischen Schutzweste, die
∘ eine erste Rückenpanzerung (12),
∘ eine erste Frontpanzerung (2) und
∘ eine Frontabdeckung aufweist, die in einen geöffneten und einen geschlossenen Zustand bringbar ist und im geschlossenen Zustand die erste Frontpanzerung (2) überdeckt, und
- einer Überwurfpanzerung, die
∘ eine zweite Rückenpanzerung und
∘ eine zweite Frontpanzerung aufweist,
wobei die erste Rückenpanzerung (12) mit der ersten Frontpanzerung (2) über einen ersten Schultersteg (10) und mit der Frontabdeckung über einen zweiten Schultersteg (22) verbunden ist und die zweite Rückenpanzerung mit der zweiten Frontpanzerung über zwei weitere Schulterstege verbunden ist.

2. Ballistisches Schutzsystem nach Anspruch 1, **dadurch gekennzeichnet, dass** die Frontabdeckung zwei Seitenelemente (4, 6) aufweist, die entlang einer Verbindungslinie lösbar miteinander verbindbar oder verbunden sind.

3. Ballistisches Schutzsystem nach Anspruch 1 oder 2, **dadurch gekennzeichnet, dass** die Frontabdeckung eine Verbindungslasche (14) aufweist, die lösbar mit dem zweiten Schultersteg (22) und vorzugsweise der ersten Frontpanzerung (2) verbunden ist und von der Frontabdeckung, vorzugsweise einem Seitenelement (6) überdeckt wird, wenn sich die Frontabdeckung im geschlossenen Zustand befindet.

4. Ballistisches Schutzsystem nach einem der vorstehenden Ansprüche, **dadurch gekennzeichnet, dass** die Überwurfpanzerung einen Seitenverschluss aufweist, der zwei jeweils mit einem Ende (38) an der zweiten Rückenpanzerung angeordnete Gurte (42) beinhaltet, deren jeweils andere Enden (40) miteinander verbindbar sind.

5. Ballistisches Schutzsystem nach Anspruch 4, **dadurch gekennzeichnet, dass** die Frontabdeckung zwei Kontaktbereiche (36) aufweist, an denen jeweils eines der anderen Enden der Gurte (42) befestigbar ist.

6. Ballistisches Schutzsystem nach Anspruch 5, **dadurch gekennzeichnet, dass** die Frontabdeckung zwei Klappen (34) aufweist, die in einem zugeklappten Zustand jeweils einen Kontaktbereich (36) überdecken und in einem aufgeklappten Zustand den jeweils einen Kontaktbereich (36) zugänglich machen.

7. Ballistische Schutzweste für ein ballistisches Schutzsystem nach einem der vorstehenden Ansprüche, die
- eine erste Rückenpanzerung (12),
- eine erste Frontpanzerung (2) und
- eine Frontabdeckung aufweist, die in einen geöffneten und einen geschlossenen Zustand bringbar ist und im geschlossenen Zustand die erste Frontpanzerung (2) überdeckt,
wobei die erste Rückenpanzerung (12) mit der ersten Frontpanzerung (2) über einen ersten Schultersteg (10) und mit der Frontabdeckung über einen zweiten Schultersteg (22) verbunden ist.

8. Ballistische Schutzweste nach Anspruch 7, **dadurch gekennzeichnet, dass** die erste Rückenpanzerung (12) über den zweiten Schultersteg (22) mit einer Verbindungslasche (14) der Frontabdeckung verbunden ist, die mit der ersten Frontpanzerung (2) verbunden oder verbindbar ist.

9. Verfahren zum Verwenden eines ballistischen Schutzsystems nach einem der Ansprüche 1 bis 6,
wobei das Verfahren folgende Schritte aufweist:
a) Anlegen der ballistischen Schutzweste an den Oberkörper des Trägers,
b) Überführen der Frontabdeckung in den geöffneten Zustand,
c) Anlegen der Überwurfpanzerung, indem der Kopf des Trägers durch eine aus der zweiten Rückenpanzerung, der zweiten Frontpanzerung und die zwei weiteren Schulterstege gebildete Öffnung hindurchgesteckt wird,
d) Überführen der Frontabdeckung in den geschlossenen Zustand, so dass die Frontabdeckung die zweite Frontpanzerung überdeckt.

10. Verfahren nach Anspruch 9, **dadurch gekennzeichnet, dass** die Frontabdeckung zwei Seitenelemente (4, 6) aufweist, die entlang einer Verbindungslinie lösbar miteinander verbunden werden, wenn die Frontabdeckung in den geschlossenen Zustand überführt wird.

11. Verfahren nach Anspruch 10, **dadurch gekennzeichnet, dass** ein Seitenelement (6) mit dem zweiten Schultersteg (22) lösbar verbunden wird, wenn die Frontabdeckung in den geschlossenen Zustand überführt wird.

12. Verfahren nach einem der vorstehenden Ansprüche 9 bis 11, **dadurch gekennzeichnet, dass** nach dem Überführen der Frontabdeckung in den geschlossenen Zustand im Schritt d) die zweite Rückenpanzerung die erste Rückenpanzerung überdeckt und die zweite Frontpanzerung die erste Frontpanzerung überdeckt und die zwei weiteren Schulterstege den ersten Schultersteg und den zweiten Schultersteg überdecken.
